# EUROPÄISCHE PATENTSCHRIFT

(11) **EP 3 504 438 B1**
(45) Veröffentlichungstag und Bekanntmachung des Hinweises auf die Patenterteilung: **21.10.2020**
(21) Anmeldenummer: 17761039.1
(22) Anmeldetag: 22.08.2017
(51) Int. Cl.: F04B 43/00, F04B 43/06, F04B 45/053

(54) **MEMBRANPUMPE**
MEMBRANE PUMP
POMPE À MEMBRANE

(30) Priorität: 25.08.2016 DE 102016216006
(43) Veröffentlichungstag der Anmeldung: 03.07.2019
(73) Patentinhaber: Dipl. Ing. Ernst Schmitz GmbH & Co. KG Maschinen und Apparatebau, 47918 Tönisvorst (DE)
(72) Erfinder: HANNEMANN, Frank, 91341 Röttenbach (DE); RAHM, Sebastian, 01159 Dresden (DE); WEDER, Marcus, 01728 Bannewitz OTHänichen (DE)
(74) Vertreter: Patentanwaltskanzlei Vièl & Wieske PartGmbB
(86) Internationale Anmeldenummer: PCT/EP2017/071066
(87) Internationale Veröffentlichungsnummer: WO 2018/036979

(56) Entgegenhaltungen:
- EP-A1- 0 732 501
- EP-A2- 1 134 414
- WO-A1-01/14744
- WO-A1-92/19866

## Beschreibung

Die Erfindung betrifft eine Membranpumpe zur Fluidisierung und Förderung von Stäuben, wobei die Membranpumpe ein druckfestes Gehäuse aufweist, das aus zwei druckfesten Halbschalen besteht, die über eine Flanschverbindung gasdicht miteinander verbunden sind und in die eine Membran eingeflanscht ist, wobei die Membran eine erste elastische Schicht und eine zweite elastische Schicht aufweist, zwischen denen ein Medium liegt, wobei die beiden elastischen Schichten mit dem dazwischen-liegenden Medium eine Doppelmembran bilden und das Medium mit einem Drucksensor Δp zur Leckageüberwachung in Wirkverbindung steht.

Eine kontinuierliche und kostengünstige Dichtstromförderung bei wechselnder Staubqualität von Brennstäuben für Kohle- und Biomassevergasungsanlagen erlangt eine zunehmende Bedeutung, um zum Beispiel Vergasungsanlagen wirtschaftlicher und mit hoher Verfügbarkeit zu betreiben. Diese Zielstellung wird in besonderer Weise unter Einsatz einer Membranpumpe, wie in der Patentanmeldung DE102016201182 vom 27. 01. 2016 vorgeschlagen, erreicht. Das staubförmige Fördergut wird hierbei von unten in die Membranpumpe angesaugt, in einem nächsten Schritt bespannt und fluidisiert und nachfolgend unter Druck ausgefördert. Das Restgasvolumen im Staubraum der Membranpumpe wird nach dem Ausfördern des Fördergutes in einem letzten Schritt entspannt und der Pumpenzyklus beginnt von vorne. Aufgrund dieser zyklischen (diskontinuierlichen) Arbeitsweise werden üblicherweise mehrere Pumpenköpfe zusammengeschaltet, um einen kontinuierlichen Betrieb zu gewährleisten. Hierfür werden die einzelnen Pumpenzyklen gegeneinander phasenverschoben betrieben. Filtermaterialien die den Anforderungen an Druckfestigkeit und Temperaturbeständigkeit genügen, sind zum Beispiel die in DE102012216084 beschrieben metallischen Filtrationsgewebe, Sintermetall und Sinterkunststoff. Die beschriebenen robusten Materialien sind nur in flacher oder plattenartiger Struktur und nicht in der erforderlichen Größe beziehungsweise Abmessung verfügbar. Eine mechanische Bearbeitung in andere geometrische Formen, wie zum Beispiel gewölbte Halbschalen, ist aufgrund der geforderten Filterfeinheit und der bei mechanischer Bearbeitung entstehenden Schädigungen beziehungsweise Verschmierungen der porösen Filterstruktur nicht möglich.

Aus dem Sonderdruck aus "Industriepumpen + Kompressoren", 16. Jahrgang, Heft 3 - 2010, Seiten 120-123, Vulkan-Verlag Essen mit dem Titel:"Prozesspumpen mit zustandsüberwachter redundanter Schlauchmembran-Einspannung" von Heinz M. Nägel ist eine Prozesspumpe bekannt, deren Doppelmembran auf Unversehrtheit überwacht wird mittels Koppelungsflüssigkeit und Anschluss an eine Membranbruchanzeige.

In der WO92/19866 A1 wird eine Mehrlagen-Membran mit Leckage-Ableitung für Membranpumpen beschrieben. Die Membranpumpe umfasst zwei aufeinanderliegende, an einer umlaufenden Einspannstelle festgelegte Einzelmembranen. Zwischen den Einzelmembranen befindet sich jeweils ein Zwischenraum, wobei mindestens ein solcher Zwischenraum mit mindestens einer Schicht aus einem Gelege, Gestricke, Gewirke oder Gewebe aus harten Filamenten versehen ist. Der mit dieser Schicht verbundene Zwischenraum ist im Bereich der Einspannstelle mit einer in einem umgebenden Gehäuse versehenen Leckage-Ableitung verbunden.

Die EP 1 134 414 A2 betrifft eine Membranpumpe. Die Membranpumpe besteht aus einem Pumpengehäuse, einem Pumpendeckel und einer zwischen diesen angeordneten hydraulisch angetriebenen Membran, welche einen Hydraulikraum von einem Förderraum abgrenzt und an einem umlaufenden Rand eingespannt ist.

Der Erfindung liegt die Aufgabe zugrunde eine verbesserte Membranpumpe zur Fluidisierung und Förderung von Stäuben zu schaffen.

Die Aufgabe wird durch eine Membranpumpe gemäß dem Oberbegriff des Anspruchs 1 dadurch gelöst, dass über die Flanschverbindung eine Auflockerungsfläche eingeflanscht ist, wobei die Auflockerungsfläche schichtweise aus porösem Material im unteren Bereich und aus Vollmaterial im Bereich der Flanschverbindung ausgeführt ist, wobei die Auflockerungsfläche als Halbschale ausgeführt ist und ein Gasraum zwischen der druckfesten unteren Halbschale und der Auflockerungsfläche besteht.

Gemäß der Erfindung ist eine Überwachung und Sicherstellung der Membrandichtigkeit gegeben. Hierzu ist die Membran (3) als Doppelmembran mit integriertem Drucksensor zur Leckageüberwachung ausgeführt. Damit kann eine hermetisch dichte Trennung zwischen Hydraulikraum (11) und Staubraum (10) sichergestellt und Schäden an der Membran rechtzeitig erkannt werden. Aufwändige Reparatur- und Reinigungsmaßnahmen des gesamten Staubsystems oder Hydrauliksystems werden bei Membranschäden verhindert und die Dichtheit der Membran während des Störfalles aufrechterhalten.

Die Erfindung gestattet eine konstruktive Gestaltung des Staubraumes, dessen Kontur besonders vorteilhaft an die Auslenkung der Membran und gegebenenfalls an die Führungsstange der Membran angepasst ist. Hierdurch wird eine gleichmäßige und reversible Verformung der Membran mit einem nach Möglichkeit geringem Verschleiß erreicht.

Nach Abschluss des Ausfördervorganges der Membranpumpe kann ein weitgehend flächiges Anliegen der Membran (3) auf die gewölbte, halbschalenförmige Auflockerungsfläche (5) erreicht werden. Durch diese vorteilhafte Ausgestaltung ist ein geringes Totvolumen erreichbar, was zu minimalem Staubraumvolumen (10) bei gleichzeitig hoher Fördermenge und einem geringen Hochdruckgasverlust führt.

Vorteilhafte Weiterbildungen der Erfindung sind in den Unteransprüchen angegeben.

Die Erfindung wird im Folgenden als Ausführungsbeispiel in einem zum Verständnis erforderlichen Umfang anhand der Figur 1 näher erläutert.

Die in Figur 1 dargestellte Membranpumpe ist eine aus zwei druckfesten Halbschalen (1, 12) bestehende Vorrichtung, die über eine Flanschverbindung (2) gasdicht miteinander verbunden sind. Die Flanschverbindung hat neben einer einfachen Demontagemöglichkeit der Staubpumpe die zusätzliche Funktion, die Membran (3) und die Auflockerungsfläche (5) über einen Filterflansch (4) zu befestigen und einzuspannen. Durch die kugelförmige Geometrie kann somit eine vorteilhafte und für das Filtermaterial schonende Auslenkung der Membran in den Staubraum in Form eines Rotationsparaboloids erfolgen. Die Auslenkung der Membran wird dabei durch eine Krafteinwirkung der Hydraulikflüssigkeit, wie zum Beispiel in DE102016201182 beschrieben, hervorgerufen. Sprungartige Änderungen werden vermieden und nach Abschluss des Ausfördervorganges kann ein weitgehend flächiges Anliegen der Membran (3) auf die halbschalenförmige Auflockerungsfläche (5) erreicht werden. Durch diese vorteilhafte Ausgestaltung ist ein geringes Totvolumen erreichbar, was zu minimalem Staubraumvolumen (10) bei gleichzeitig hoher Fördermenge und einem geringen Hochdruckgasverlust führt. Um unerwünschte Bewegungen und Faltungen während des Ausfördervorganges zu vermeiden, wird die Membran über eine Führungsstange (9) in ihrer Bewegung geführt und stabilisiert. Die Führungsstange kann in besonders vorteilhafter Ausführung zusätzliche Aufgaben, wie zum Beispiel die einer Positionsbestimmung der Membran über messtechnische Stellungsgeber übernehmen.

Der Erfindung liegt weiterhin das Problem zugrunde, eine in DE 2005047583 beschriebene Dichtstromförderung durch Erzeugung einer Wirbelschicht innerhalb des Staubraumes zu erzeugen. Hierfür sorgt während des Bespannungs- und Ausfördervorganges eine homogene Gaszuführung über eine halbschalenförmige und gasdurchlässig ausgeführte Auflockerungsfläche (5). Als Filtermaterial für die Auflockerungsfläche (5) wird poröses Metall, zum Beispiel Aluminium, mit einer ausreichend kleinen Porengröße und Filterfeinheit <20 µm verwendet. Damit kann sichergestellt werden, dass feinste Staubpartikel während des Entspannungsvorganges nicht in die Auflockerungsfläche eindringen. Für die Herstellung von porösem Metall wird flüssiges Metall, zum Beispiel Aluminium, zusammen mit granuliertem Salz in eine Halbschalenform gegossen. Salz besitzt zum Beispiel gegenüber Metallen wie Aluminium einen wesentlich höheren Schmelzpunkt und geht nicht in den flüssigen Aggregatzustand über, sondern verteilt sich gleichmäßig in der Schmelze. Nach Erstarrung des Metalls wird das Salz mit Hilfe einer salzlösenden Flüssigkeit ausgewaschen und poröses und gasdurchlässiges Metall entsteht. Ein Vorteil dieses Verfahrens besteht in der Möglichkeit, eine mechanische Bearbeitung vor Auswaschung der Salzkristalle durchzuführen. Dadurch ist ein Verschmieren der Poren ausgeschlossen. Die erforderliche Porosität und Filterfeinheit wird über die Größe der Salzkörner eingestellt.

In einer besonderen Ausgestaltung der Erfindung weist die Hydraulik - Halbschale (1) einen kleineren Innendurchmesser auf als der Innendurchmesser der Staub - Halbschale (12). Durch diese konstruktive Maßnahme kann die gewölbte Auflockerungsfläche (5) fixiert werden.

Um eine vorteilhafte Flanschabdichtung (2) zu erreichen, kann die Auflockerungsfläche (5) als Halbschale mit Flanschrand ausgeformt in zwei Schichten ausgeführt werden, im unteren Bereich als poröses Metall und im Flanschbereich aus Vollmaterial.

In einer besonderen Ausgestaltung der Erfindung wird die halbschalenförmige Gussform der Auflockerungsfläche (5) mit zusätzlichen Ringförmigen und/oder Punktförmigen Abstützelementen (8) erweitert. Damit kann die halbschalenförmige und aus porösem Metall bestehende Auflockerungsfläche (5) in die untere druckfeste und aus Vollmaterial bestehende Halbschale (12) eingepasst und befestigt werden. Zwischen der aus porösem Metall bestehenden Auflockerungsfläche und der druckfesten Halbschale entsteht in vorteilhafter Weise ein Gasraum 13, der für die Verteilung des Auflockerungs- und Bespannungsgases verwendet werden kann. Die Zu- und Abführung des Auflockerungs- und Bespannungsgases erfolgt über Öffnungen 6 in der unteren druckfesten Halbschale 12.

Bei einer hydraulisch angetriebenen Membranpumpe zur pneumatischen Hochdruckförderung von fluidisierten Stäuben kommt der sicheren Abdichtung des Staubraumes vom Hydraulikraum, welche durch die Membran getrennt sind, besondere Bedeutung zu. Die Auslenkung der Membran und das damit verbundene Ansaugen und Ausfördern des staubförmigen Fördergutes wird durch das Eindrücken und Ausdrücken der Hydraulikflüssigkeit in dem oberhalb der Membran befindlichen Hydraulikraum erreicht. Innerhalb dieses Fördervorganges ist das Eindringen von Staub in die Hydraulikflüssigkeit oder von Hydraulikflüssigkeit in den Staubraum mit erheblichen Anlagenstörungen verbunden und würde zu aufwändigen Reparaturen führen.

Bei einer Ausführung der Membran 3 als Doppelmembran sind zwei gummielastische Membranen derart gegeneinander mechanisch abgestützt angeordnet, dass zwischen den Membranen ein geschlossener Zwischenraum gebildet ist, der mittels eines Drucksensors Δp (14) überwachbar ist. Im störungsfreien Betrieb weist der Zwischenraum einen Druck auf, der niedriger ist als der Druck im Hydraulikraum oder dem Staubraum. Wird nun ein Druckanstieg in dem Zwischenraum festgestellt, wird auf eine Leckage einer der beiden Membranen der Doppelmembran geschlossen. Die beiden Membranen können dadurch punktuell gegeneinander mechanisch abgestützt angeordnet sein, dass zwischen ihnen eine Lage Kugeln angeordnet sind. Die beiden Membranen können dadurch gegeneinander mechanisch abgestützt angeordnet sein, dass zwischen ihnen eine Koppelungsflüssigkeit eingebracht ist, die mit dem Drucksensor Δp in Wirkverbindung steht.

Die gummielastische Membran kann mit einem Elastomer oder einer massiven PTFE-Mischung gebildet sein. Bei der Doppelmembran kann eine der beiden Membranen durch ein Elastomer und die andere der beiden Membranen durch eine massive PTFE-Mischung gegeben sein.

Die Erfindung ist durch eine Membranpumpe zur Fluidisierung und Förderung von Stäuben, gegeben, bei der
- das druckfeste Gehäuse der Staubpumpe aus zwei Halbschalen besteht, die mit einer Flanschverbindung verbunden und in die eine Membran und Auflockerungsfläche eingeflanscht sind,
- die Auflockerungsfläche schichtweise aus porösem Material im unteren Bereich und Vollmaterial im Bereich der Flanschverbindung ausgeführt ist,
- Die Auflockerungsfläche als Halbschale ausgeführt ist, Abstützelemente enthält und ein Gasraum zwischen druckfester unterer Halbschale und Auflockerungsfläche besteht.

Die vorliegende Erfindung wurde zu Illustrationszwecken anhand von konkreten Ausführungsbeispielen im Detail erläutert. Dabei können Elemente der einzelnen Ausführungsbeispiele auch miteinander kombiniert werden. Die Erfindung soll daher nicht auf einzelne Ausführungsbeispiele beschränkt sein, sondern lediglich eine Beschränkung durch die angehängten Ansprüche erfahren.

### Bezugszeichenliste

- 1.: Druckfeste obere Halbschale, Hydraulikhalbschale
- 2.: Behälterflansch
- 3.: Membran
- 4.: Filterflansch
- 5.: Auflockerungsfläche bestehend aus porösem metallischen Filtermaterial
- 6.: Öffnungen für Bespannungs- und Fördergas, Gasrohr
- 7.: Innenrohr für Ein- und Austritt des Staubes, Staubrohr
- 8.: Ringförmige, punktförmige, streifenförmige Abstützelemente
- 9.: Membranführung / Führungsstange
- 10.: Staubraum
- 11.: Hydraulikraum
- 12.: Druckfeste untere Halbschale, Staubhalbschale
- 13.: Gasraum
- 14.: Drucksensor Δp

## Patentansprüche

1. Membranpumpe zur Fluidisierung und Förderung von Stäuben, wobei die Membranpumpe ein druckfestes Gehäuse aufweist, das aus zwei druckfesten Halbschalen (1, 12) besteht, die über eine Flanschverbindung (2) gasdicht miteinander verbunden sind und in die eine Membran (3) eingeflanscht ist, wobei die Membran (3) eine erste elastische Schicht und eine zweite elastische Schicht aufweist, zwischen denen ein Medium liegt, wobei die beiden elastischen Schichten mit dem dazwischenliegenden Medium eine Doppelmembran (3) bilden und das Medium mit einem Drucksensor Δp (14) zur Leckageüberwachung in Wirkverbindung steht, **dadurch gekennzeichnet, dass** über die Flanschverbindung (2) eine Auflockerungsfläche (5) eingeflanscht ist, wobei die Auflockerungsfläche (5) schichtweise aus porösem Material im unteren Bereich und aus Vollmaterial im Bereich der Flanschverbindung (2) ausgeführt ist, wobei die Auflockerungsfläche (5) als Halbschale ausgeführt ist und ein Gasraum (13) zwischen der druckfesten unteren Halbschale (12) und der Auflockerungsfläche (5) besteht.

2. Membranpumpe nach Anspruch 1, **dadurch gekennzeichnet, dass** die Auflockerungsfläche (5) ringförmige und/oder punktförmige Abstützelemente (8) enthält.

3. Membranpumpe nach Anspruch 1 oder Anspruch 2,
**dadurch gekennzeichnet, dass**
die Doppelmembran einen Flanschrand (2, 4) zum Einflanschen zwischen den Gehäuseflanschen (2) der Pumpe aufweist.

4. Membranpumpe nach einem der vorstehenden Ansprüche,
**dadurch gekennzeichnet, dass**
zwischen der ersten elastischen Schicht und der zweiten elastischen Schicht - ausgenommen vom Flanschrand (2, 4) - eine Lage Kugeln angeordnet ist.

5. Membranpumpe nach einem der vorstehenden Ansprüche
**dadurch gekennzeichnet, dass**
das Medium eine Koppelungsflüssigkeit ist.

6. Membranpumpe nach einem der vorstehenden Ansprüche
**dadurch gekennzeichnet, dass**
die erste elastische Schicht mit einem Elastomer und die zweite elastische Schicht mit einer massiven PTFE-Mischung gebildet ist.

7. Membranpumpe nach einem der vorstehenden Ansprüche
**dadurch gekennzeichnet, dass**
die Membran durch eine zentrale Führungsstange (9) geführt ist.

## Claims

1. Membrane pump for fluidizing and conveying dusts, whereby the membrane pump has a pressure-resistant housing which consists of two pressure-resistant half shells (1,12) which are connected to one another in a gas-tight manner via a flange connection (2) and into which a membrane (3) is flanged, wherein the membrane (3) has a first elastic layer and a second elastic layer between which a medium lies, the two elastic layers with the medium which lies in between forming a double membrane (3), and the medium being operatively connected to a pressure sensor Δp (14) for leakage monitoring, **characterised in that** a loosening face (5) is flanged in via the flange connection (2), the loosening face (5) being constructed in layers from porous material in the lower region and from solid material in the region of the flange connection (2), the loosening face (5) being constructed as a half-shell and a gas space (13) existing between the pressure-resistant lower half-shell (12) and the loosening face (5).

2. Membrane pump according to claim 1, **characterised in that** the loosening face (5) contains annular and/or punctiform support elements (8).

3. Membrane pump according to claim 1 or claim 2, **characterised in that** the double membrane has a flange edge (2,4) for flange connecting between the housing flanges (2) of the pump.

4. Membrane pump according to one of the preceding claims, **characterised in that** a layer of balls is arranged between the first elastic layer and the second elastic layer, except for the flange edge (2,4).

5. Membrane pump according to one of the preceding claims, **characterised in that** the medium is provided by way of a coupling liquid.

6. Membrane pump according to one of the preceding claims, **characterised in that** the first elastic layer is formed by way of an elastomer, and the second elastic layer is formed by way of a solid PTFE mixture.

7. Membrane pump according to one of the preceding claims, **characterised in that** the membrane is guided by way of a central guide rod (9).

## Revendications

1. Pompe à membrane pour fluidiser et transporter des poussières, la pompe à membrane étant munie d'un boîtier résistant à la pression composé de deux demi-coquilles (1, 12) résistantes à la pression qui sont reliées entre elles de manière étanche aux gaz par un raccord à bride (2) et dans lesquelles une membrane (3) est fixée par bride, la membrane (3) étant munie d'une première couche élastique et d'une deuxième couche élastique entre lesquelles se trouve un fluide, les deux couches élastiques formant une membrane double (3) avec le fluide entre, et le fluide étant en liaison fonctionnelle avec un capteur de pression Δp (14) pour surveiller la présence de fuites, **caractérisé en ce qu'**une surface de désagrégation (5) est fixée par bride par l'intermédiaire du raccord à bride (2), laquelle surface de désagrégation (5) est réalisée en couches à base d'un matériau poreux dans la partie inférieure et de matériau plein dans la partie du raccord à bride (2), la surface de désagrégation (5) étant réalisée sous forme d'une demi-coquille et un espace de gaz (13) étant présent entre la demi-coquille inférieure (12) résistante à la pression et la surface de désagrégation (5).

2. Pompe à membrane selon la revendication 1, **caractérisée en ce que** la surface de désagrégation (5) contient des éléments de support en forme d'anneau et/ou de point (8).

3. Pompe à membrane selon la revendication 1 ou la revendication 2, **caractérisée en ce que** la membrane double a un bord de bride (2, 4) pour sa fixation par bride entre les brides de boîtier (2) de la pompe.

4. Pompe à membrane selon l'une des revendications précédentes, **caractérisée en ce qu'**une couche de billes est disposée entre la première couche élastique et la deuxième couche élastique - à l'exception du bord de bride (2, 4).

5. Pompe à membrane selon l'une des revendications précédentes, **caractérisée en ce que** le fluide est un liquide de couplage.

6. Pompe à membrane selon l'une des revendications précédentes, **caractérisée en ce que** la première couche élastique est formée avec un élastomère et la deuxième couche élastique est formée avec un mélange massif de PTFE.

7. Pompe à membrane selon l'une des revendications précédentes, **caractérisée en ce que** la membrane est guidée par une tige de guidage centrale (9).
